# EUROPÄISCHE PATENTSCHRIFT

(11) **EP 2 459 028 B1**
(45) Veröffentlichungstag und Bekanntmachung des Hinweises auf die Patenterteilung: **23.04.2014**
(21) Anmeldenummer: 10739475.1
(22) Anmeldetag: 17.06.2010
(51) Int. Cl.: A47B 96/06

(54) **TABLARTRÄGER UND TABLARANORDNUNG**
SHELF CARRIER AND SHELF ARRANGEMENT
SUPPORT DE TABLETTE ET SYSTÈME DE TABLETTE

(30) Priorität: 28.07.2009 DE 202009010237 U
(43) Veröffentlichungstag der Anmeldung: 06.06.2012
(73) Patentinhaber: Häfele GmbH & Co KG, 72202 Nagold (DE)
(72) Erfinder: WALZ, Rüdiger, 72401 Haigerloch (DE)
(74) Vertreter: Kohler Schmid Möbus
(86) Internationale Anmeldenummer: PCT/DE2010/050037
(87) Internationale Veröffentlichungsnummer: WO 2011/012122

(56) Entgegenhaltungen:
- EP-A1- 2 177 129
- US-A- 4 353 663

## Beschreibung

Die Erfindung betrifft einen Tablarträger mit einem Einbautopf, der an einer Seitenwand eine T-förmige Einhängeöffnung aufweist, welche durch einen parallel zur Topfachse verlaufenden Längsschlitz und einen dazu rechtwinklig verlaufenden Querschlitz gebildet ist, wobei der Längsschlitz an seinem dem Querschlitz abgewandten Ende offen ist, sowie eine Tablaranordnung mit einem Tablar, das an seinen beiden Tablarenden beidseitig jeweils einen Tablarträger aufweist.

Derartige Tablarträger werden zum Einhängen von Tablaren, wie z.B. Fach- oder Regalböden, zwischen zwei Regalseitenwände eingesetzt. Dazu werden vier Tablarträger in entsprechende Aufnahmen auf der Unterseite der Tablare eingesetzt, und dann wird das Tablar mit seinen Tablarträgern auf Stifte bzw. Bolzen der Regalseitenwände eingehängt.

Aus dem Stand der Technik sind zunächst einfache Tablarträger mit einseitig offenen Einhängeschlitzen bekannt, die am vorderen und hinteren Tablarende jeweils beidseitig in die Unterseite des Tablars eingesetzt werden. Allerdings hat dieser einfache Tablarträger den Nachteil, dass bei entsprechend hoher Belastung des vorderen Tablarendes der hintere Tablarträger und damit das hintere Tablarende vom zugehörigen hinteren Montagebolzen abheben und folglich das Tablar verkippen kann.

Um ein Verkippen des eingehängten Tablars zu verhindern, ist es aus dem Stand der Technik bekannt, am vorderen und am hinteren Tablarende unterschiedliche Tablarträger einzusetzen. Während die beiden vorderen Tablarträger (also die Tablarträger, die einer Regalrückwand am nächsten liegen) zur Aufnahme der Bolzenköpfe weiterhin lediglich einen einseitig offenen Einhängeschlitz aufweisen, weisen die beiden hinteren Tablarträgern (also die Tablarträger, die der sichtbaren Tablarvorderkante am nächsten liegen) eine T-förmige Einhängeöffnung auf, die durch den einseitig offenen Einhängeschlitz (Längsschlitz) und einen dazu beidseitig verlaufenden Querschlitz gebildet ist. Das Tablar wird zunächst mit seinen hinteren Tablarträgern, genauer gesagt mit seinen Längsschlitzen, in die hinteren Montagebolzen eingehängt und anschließend nach hinten verschoben, wodurch sich der hintere Montagebolzen nun im Querschlitz befindet und der hintere Tablarträger am hinteren Montagebolzen entgegen der Einhängerichtung gesichert ist. Der hintere Montagebolzen bildet die Drehachse, um die dann das Tablar mit seinem vorderen Tablarende heruntergeschenkt wird, bis der vordere Tablarträger mit seinem Längsschlitz in den vorderen Montagebolzen eingehängt ist. Das eingehängte Tablar ist durch den entgegen der Einhängerichtung gesicherten hinteren Tablarträger verkippsicher befestigt. Allerdings haben die unterschiedlichen vorderen und hinteren Tablarträger folgende Nachteile:
- Beim Einsetzen der Tablarträger ist stets darauf zu achten, dass die hinteren Tablarträger am hinteren Tablarende und die vorderen Tablarträger am vorderen Tablarende in die Ausnehmungen des Tablars eingesetzt werden. Andernfalls kann das Tablar entweder nicht eingehängt werden oder im eingehängten Zustand vor- und zurückgeschoben werden. Das Herauslösen falsch eingesetzter Tablarträger verbunden mit einem erneuten Einsetzen ist aufwändig, zeitraubend und unkomfortabel.
- Die Fertigung bzw. Herstellung zweier unterschiedlicher Tablarträger sowie das Kontrollieren, dass pro ausgelieferter Einheit immer die richtigen Paare von vorderen und hinteren Tablarträgern mitgeliefert werden, sind ebenfalls zeit- und kostenaufwändig.

Aus der US 4 353 663 A ist weiterhin ein Verbinder in Form eines Einbautopfs bekannt, der in eine unterseitige Bohrung eines Regalbodens eingesetzt wird. Der Einbautopf weist an einer Seitenwand eine Einhängeöffnung auf, welche durch einen parallel zur Topfachse verlaufenden Längsschlitz gebildet ist.

Demgegenüber ist es die Aufgabe der vorliegenden Erfindung, einen Tablarträger der eingangs genannten Art dahingehend weiterzubilden, dass er sowohl als vorderer als auch als hinterer Tablarträger eingesetzt werden kann und dennoch das Verkippen oder Verschieben eines eingehängten Tablars sicher verhindert.

Diese Aufgabe wird dadurch gelöst, dass im Einbautopf ein Schieber quer zum Längsschlitz verschiebbar gelagert ist, wobei an dem Schieber ein Längsschlitz ausgebildet ist, der parallel zum Längsschlitz des Einbautopfes verläuft und an seinem dem Querschlitz des Einbautopfes abgewandten Ende offen ist sowie in einer Mittenstellung des Schiebers zusammen mit dem Längsschlitz des Einbautopfes einen gemeinsamen Einführschlitz bildet, und dass der Schieber in der Mittenstellung und/oder in hierzu beiderseitig querverschobenen Endstellungen mit dem Einbautopf verrastbar ist.

Der erfindungsgemäße Tablarträger weist, wenn sich sein Schieber in seiner Mittenstellung befindet, lediglich den gemeinsamen Einführlängsschlitz auf und entspricht von seiner Funktion somit dem oben beschriebenen vorderen Tablarträger des Stands der Technik. Der erfindungsgemäße Tablarträger weist, wenn sich sein Schieber in seiner querverschobene Endstellung befindet, eine T-förmige Einhängeöffnung auf und entspricht von seiner Funktion somit dem oben beschriebenen hinteren Tablarträger des Stands der Technik. Der erfindungsgemäße Tablarträger kann also - abhängig von seiner Schieberposition - wahlweise als vorderer oder hinterer Tablarträger eingesetzt werden.

Zum Montieren eines Tablars mit erfindungsgemäßen Tablarträgern werden vier erfindungsgemäße Tablarträger in die dafür vorgesehenen Aufnahmen auf der Unterseite des Tablars eingesetzt, wobei sich die Schieber aller Tablarträger in ihrer Mittenstellung befinden. Dann werden zunächst die beiden hinteren Tablarträger mit ihrem gemeinsamen Einführlängsschlitz in die hervorstehenden hinteren Bolzen eingehängt. Dann wird das Tablar nach hinten geschoben, bis sich die hinteren Bolzen jeweils am vorderen Ende des Querschlitzes befinden und dadurch die beiden hinteren Tablarträger an den hinteren Bolzen entgegen der Einhängerichtung verriegelt sind. Durch eine Schwenkbewegung des Tablars um die hinteren Bolzen werden die beiden vorderen Tablarträger mit ihrem gemeinsamen Einführlängsschlitz in die vorderen Bolzen eingehängt, so dass sich das Tablar nun in seiner horizontalen Endposition befindet. In dieser Endposition sind die Schieber der vorderen Tablarträger in der Mittenstellung und die Schieber der hinteren Tablarträger in der querverschobenen bzw. verriegelten Endstellung. Die an den hinteren Bolzen mittels ihrer Schieber verriegelten hinteren Tablarträger verhindern somit, dass das Tablar vom hinteren Bolzen abheben und somit verkippen kann.

In einer bevorzugten Ausführungsform der Erfindung weist endet der Längsschlitz des Schiebers auf Höhe des Querschlitzes des Einbautopfes in einer kreisrunden Öffnung, die zur insbesondere spielfreien Aufnahme eines Montagebolzens dient. Vorzugsweise weist der Längsschlitz des Schiebers am Übergang zu der kreisrunden Öffnung zu beiden Seiten jeweils eine Rastnase auf, um den aufgenommenen Montagebolzen in der kreisrunden Öffnung zu verrasten.

Bevorzugt verjüngt sich der Längsschlitz des Schiebers ausgehend von seinem offenen Ende in Richtung auf sein anderes Ende hin, um so einen Einführkonus für den Montagebolzen zu bilden.

In einer weiteren bevorzugten Ausführungsform weisen der Einbautopf und der Schieber Rastnasen und Rastaufnähmen zum gegenseitigen Verrasten in der Mittenstellung und/oder in den querverschobenen Endstellungen auf. Die Rastnasen und Rastaufnahmen können beim Einsetzen des Schiebers in den Einbautopf auch als Führungen dienen.

Vorzugsweise weist der Einbautopf mantelseitig umlaufende Rippen auf, die sich - im Falle von Tablaren aus Holz - wie rückhaltende Widerhaken in die Bohrungswandung der Tablare eindrücken und so den Einbautopf im Tablar sicher befestigen. Alternativ oder zusätzlich kann der Einbautopf, z.B, im Bereich seines Topfbodens, radial nach außen vorstehende Rastfedern aufweisen, die z.B. im Falle von Tablaren aus Blech in entsprechende Schlitze oder Öffnungen des Tablars verrasten und so den Einbautopf im Tablar ebenfalls befestigen.

Vorteilhaft ist der Schieber unverlierbar im Einbautopf gehalten, wodurch der Tablarträger als fertige Einheit ausgeliefert werden kann, bei der einzelne Teile nicht durch ungeschickte Handhabung verloren gehen können. Beim Einsetzen des Schiebers in den Einbautopf kann der Schieber beispielsweise am Einbautopf verrasten.

Bei einer ganz besonders bevorzugten Ausführungsform sind der Einbautopf und der Schieber über eine oder mehrere Sollbruchstellen in einem Arbeitsgang zusammenhängend gefertigt. Dadurch ist es beispielsweise möglich, den Schieber und den Einbautopf zunächst als ein (über die Sollbruchstellen) zusammenhängendes Spritzgussteil zu fertigen. Diese Ausführungsform ermöglicht eine kostengünstige Fertigung des erfindungsgemäßen Tablarträgers. Durch Hineindrücken des Schiebers in die Topföffnung des Einbautopfs werden dann die eine oder die mehreren Sollbruchstellen zerstört, sodass der Schieber ohne Probleme in den Einbautopf eingesetzt werden kann.

Vorzugsweise sind der Einbautopf und der Schieber im Spritzgussverfahrenaus Kunststoff gefertigt, und zwar entweder als zwei separate Teile oder als ein über Sollbruchstellen noch zusammenhängendes Spritzgussteil.

Die Erfindung betrifft auch eine Tablaranordnung mit einem Tablar, das an seinen beiden Tablarenden beidseitig jeweils einen wie oben beschriebenen Tablarträger aufweist, und mit vier Montagebolzen, in denen das Tablar mit seinen vier Tablarträgern eingehängt ist, wobei sich die Schieber der an dem einen Tablarende vorgesehenen Tablarträger in der Mittenstellung befinden und sich die Schieber der an dem anderen Tablarende vorgesehenen Tablarträger in ihrer in Richtung zu den anderen Tablarträgern hin querverschobenen Endstellung befinden, in der der Tablarträger an seinem Montagebolzen entgegen der Einhängerichtung verriegelt ist.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in den Zeichnungen dargestellt und wird anhand von Ausführungsbeispielen näher erläutert. Es zeigt:
- Fig. 1: eine perspektivische Ansicht des erfindungsgemäßen Tablarträgers mit einem Einbautopf und einem in einer Mittenstellung positionierten Schieber;
- Fig. 2: die Unteransicht des Tablarträgers aus Fig. 1;
- Fig. 3: die Draufsicht auf den Tablarträger aus Fig. 1, wobei ein Montagebolzen in den Tablarträger eingesetzt ist;
- Fig. 4: einen Längsschnitt durch den Tablarträger und den Montagebolzen in einer Schnittansicht gemäß IV-IV in Fig. 3;
- Fig. 5: einen Längsschnitt durch den Tablarträger und den Montagebolzen in einer Schnittansicht gemäß V-V in Fig. 3;
- Fig. 6: den Tablarträger mit dem in eine Endstellung querverschobenen Schieber in einer perspektivischen Ansicht analog zu Fig. 1;
- Fig. 7: die Unteransicht des Tablarträgers aus Fig. 6;
- Fig. 8: die Draufsicht auf den Tablarträger aus Fig. 6, wobei ein Montagebolzen in den Tablarträger eingesetzt ist;
- Fig. 9: einen Längsschnitt durch den Tablarträger und den Montagebolzen in einer Schnittansicht gemäß IX-IX in Fig. 8;
- Fig. 10: den erfindungsgemäßen Tablarträger, bei dem der Einbautopf und der Schieber mittels Sollbruchstellen einteilig gefertigt sind, in einer perspektivischen Ansicht analog zu Fig. 1;
- Fig. 11: den Tablarträger aus Fig. 10 in einer weiteren perspektivischen Ansicht; und
- Fig. 12: ein mit den erfindungsgemäßen Tablarträgern bestücktes Tablar im nicht eingehängten Zustand (Fig. 12a) und im eingehängten Zustand (Fig. 12b), jeweils in einer schematischen Seitenansicht.

Der in **Fig.1** gezeigte Tablarträger **1** wird in eine Bohrung im Boden eines Tablars eingesetzt und dient zum Einhängen des Tablars an einen Montagebolzen einer Regalseitenwand.

Der Tablarträger 1 umfasst einen Einbautopf **2** mit einer Topföffnung **3** sowie einen Schieber **4,** der in die Topföffnung 3 eingesetzt und darin querverschiebbar (Doppelpfeil **5)** gelagert ist. An einer planen Seitenwand **6** seiner ansonsten zylindrischen Mantelfläche weist der Einbautopf 2 eine - in Fig. 1 auf dem Kopf stehend gezeigte-T-förmige Einhängeöffnung auf, die sich aus einem parallel zur Topfachse **M** verlaufenden Längsschlitz **7** und einem dazu rechtwinklig verlaufenden, beidseitigen Querschlitz **8** zusammensetzt. Der Längsschlitz 7 ist an seinem dem Querschlitz 8 abgewandten Ende, also in Fig. 1 nach oben hin, offen. Der Querschlitz 8 ist parallel zur Bodenseite des Einbautopfs 2 ausgerichtet. Die Breiten der beiden Längsschlitze 7, 10 sind gleich oder zumindest annähernd gleich. Die Oberseite des Einbautopfs 2 weist - außer an der planen Seitenwand 6 - einen umlaufenden Kragen **9** auf, mit dem der in die Bohrung des Tablars eingesetzte Einbautopf 2 an der Tablarunterseite anliegt. Wie in Fig. 1 gezeigt, ist der Schieber 4 ebenfalls hohl oder topfförmig und mit etwa rechteckigem Querschnitt ausgebildet. Alternativ kann der Schieber 4 auch als Platte ausgebildet sein.

In Fig. 1 ist der Schieber **4** in seiner Mittenstellung gezeigt, in der ein nach oben offener Längsschlitz **10** des Schiebers 4 zusammen mit dem Längsschlitz 7 des Einbautopfs 2 einen gemeinsamen Einführschlitz bildet. Ausgehend von seinem oberen offenen Ende verjüngt sich der Längsschlitz 10 des Schiebers 4 nach unten, bis er sich auf Höhe des Querschlitzes 8 in eine kreisrunde Öffnung 11 verbreitert. Durch den Übergang von der Verjüngung zu der kreisrunden Öffnung 11 weist der Schieber 4 zu beiden Seiten des Längsschlitzes 10 jeweils eine Rastnase **12** auf. Ausgehend von der gezeigten Mittenstellung kann der Schieber 4 nach beiden Seiten jeweils in eine Endstellung querverschobenen werden.

Wie in **Fig. 2** gezeigt, weist der Schieber 4 zwei in Querrichtung 5 beabstandete Rastnasen **13** auf, die in der Mittenstellung in zwei entsprechende Rastaufnahmen bzw. -mulden **14** des Einbautopfes 2 verrastet sind. Alternativ oder zusätzlich kann der Schieber 4 auch in seinen beiden Endstellungen mit dem Einbautopf 2 verrastet sein, z.B. indem die Rastnasen 13 mit dort vorgesehenen Rastmulden des Einbautopfes 2 verrasten.

**Fign. 3 bis 5** zeigen den Tablarträger 1 mit dem in seiner Mittenposition befindlichen Schieber 4 und mit einem eingesetzten Montagebolzen **15,** welcher ein Gewinde **16,** einen Kopf **17** und dazwischen einen im Durchmesser reduzierten Schaft **18** aufweist. Bei in seiner Mittelstellung befindlichem Schieber 4 ist der Montagebolzen 15 mit seinem Schaft 18 in den gemeinsamen Einführschlitz von Einbautopf 2 und Schieber 4 ein- und bis in die kreisrunde Öffnung 11 weitergeschoben und darin durch die Rastnasen 12 verrastet, während gleichzeitig der Kopf 17 des Montagebolzens 15 in der Aufnahme- bzw. Topföffnung **19** des Schiebers 4 aufgenommen ist.

Wie in Fign. 1 und 4 weiter gezeigt, weist der Schieber 4 sowohl an seiner Oberseite zwei obere Führungsvorsprünge **20** als auch an seiner Unterseite einen unteren Führungsvorsprung **21** auf, die an dem oberen Rand **22** bzw. an einem unteren Rand **23** der Seitenwand 6 quergeführt sind, wodurch der Schieber 4 unverlierbar im Einbautopf 2 gehalten ist. Wie in Fig. 5 gezeigt, ist der untere Führungsvorsprung 21 durch eine Raste gebildet, die beim Einsetzen des Schiebers 4 in den Einbautopf 2 den durch einen Absatz gebildeten unteren Rand 23 der Seitenwand 6 in Einsetzrichtung des Schiebers 4 hintergreift.

In **Fig. 6** ist der in den Einbautopf 2 eingesetzte Schieber 4 aus seiner Mittenposition nach links in seine linke Endstellung querverschoben, in der sich die kreisrunde Öffnung 11 am linken Ende des Querschlitzes 8 befindet und von der am Übergang zwischen Längs- und Querschlitz 7, 8 vorhandenen Kante **24** des Einbautopfs 2 übergriffen ist. Im Gegensatz zu der in Fig. 1 gezeigten Mittenstellung ist der durch den Längsschlitz 7 des Einbautopfs 2 und den Längsschlitz 10 des Schiebers 4 gebildete gemeinsame Einführschlitz nun in Querrichtung 5 deutlich schmaler. Wie in **Fig. 7** gezeigt, ist durch die Querverschiebung des Schiebers 4 die Verrastung zwischen den Rastnasen 13 und den Rastmulden 14 gelöst worden.

**Fign.** 8 **und 9** zeigen den Tablarträger 1 mit eingesetztem Montagebolzen 15, wobei der Schieber 4 und damit auch der Montagebolzen 15 in die linke Endposition querverschoben sind. Durch die Kante 24 des Einbautopfs 2 ist der Montagebolzen 15 entgegen seiner Einsetzrichtung in der kreisrunden Öffnung 11 gesichert. Wie in Fig. 9 weiter gezeigt, ist die Endposition des Schiebers 4 durch die seitliche Anlage des oberen Führungsvorsprungs 20 am Einbautopf 2 definiert.

**Fign. 10** **und** **11** zeigen den Tablarträger 1 im Herstellungszustand, bei dem der Einbautopf 2 und der Schieber 4 mittels Sollbruchstellen **30** zunächst einteilig gefertigt sind. Der Schieber 4 befindet sich in diesem Zustand außerhalb des Einbautopfes 2 und genau oberhalb der Topföffnung 3 des Einbautopfes 2. Die Sollbruchstellen 30 sind als Verbindungsstege zwischen der Bodenseite des Schiebers 4 und dem umlaufenden Rand 9 des Einbautopfes 2 ausgebildet. Zum Einsetzen des Schiebers 4 in den Einbautopf 2 wird der Schieber 4 in Richtung der Mittelachse M in den Einbautopf 2 bei gleichzeitigem Zerstören der Sollbruchstellen 30 bis in die in Fig. 1 gezeigte Position hineingedrückt.

Um für einen besseren Halt des Tablarträgers 1 in einer Ausnehmung des Tablars (nicht dargestellt) zu sorgen, sind, wie in Fign. 1, 6, 10 und 11 gezeigt, mantelseitig Rippen **31** am Einbautopf 2 ausgebildet, die sich - im Falle von Tablaren aus Holz - wie rückhaltende Widerhaken in die Bohrungswandung der Tablare eindrücken. Alternativ oder zusätzlich kann der Einbautopf 2, z.B. im Bereich seines Topfbodens, radial nach außen vorstehende Rastfedern (nicht gezeigt) aufweisen, die im Falle von Tablaren aus Blech an einer Kante des Tablars verrasten.

In **Fig. 12a** ist ein mit vier Tablarträgern 1 bestücktes Tablar **40** im einhängebereiten Zustand zum Einhängen an vier Montagebolzen 15 und in **Fig. 12b** im eingehängten Zustand gezeigt, wobei in der Seitenansicht der Fign. 12a und 12b nur zwei Tablarträger 1 und zwei Montagebolzen 15 zu sehen sind. Die Montagebolzen 15 sind mit vorbestimmtem Abstand in eine Regalseitenwand (nicht gezeigt) eingeschraubt und stehen jeweils mit ihrem Schaft 18 und Kopf 17 vor. Im eingehängebereiten Zustand (Fig. 12a) befinden sich die Schieber 4 der Tablarträger 1 jeweils in ihrer Mittenposition.

Wie in Fig. 12a gezeigt, wird das Tablar 1 mit seinem nach unten geneigten hinteren, hier linken Ende auf den hinteren, hier linken Montagebolzen 15 abgesenkt und mit seinem hinteren, hier linken Tablarträger 1 In den linken Montagebolzen 15 eingehängt, bis dieser in der kreisrunden Öffnung 11 des Schiebers 4 verrastet ist (Fign. 3 bis 5). Dann wird das noch immer geneigte Tablar 40 nach hinten, also nach links, verschoben und dadurch am ortfesten linken Montagebolzen 15 der Schieber 4 des linken Tablarträgers 1 in seine in Fig. 12b gezeigte rechte Endstellung querverschoben. In dieser in Fign. 8 und 9 gezeigten rechten Endstellung des Schiebers 4 ist der linke Tablarträger 1 am linken Montagebolzen 15 entgegen der Einhängerichtung verriegelt. Der linke Montagebolzen 15 bildet die Drehachse, um die dann das Tablar 40 mit seinem rechten Ende heruntergeschenkt wird, bis der rechte Tablarträger 1 in den rechten Montagebolzen 15 eingehängt und dieser in der kreisrunden Öffnung 11 des Schiebers 4 verrastet ist (Fign. 3 bis 5).

Wirkt in diesem eingehängten Zustand des Tablars 40, wie in Fig. 12b angedeutet, eine Last 41 auf das freie rechte bzw. vordere Ende des Tablars 40, so verhindert der am linken Montagebolzen 15 mittels des Schiebers 4 verriegelte linke Tablarträger 1, dass das Tablar 40 vom linken bzw. hinteren Montagebolzen 15 abheben und somit verkippen kann.

## Patentansprüche

1. Tablarträger (1) mit einem Einbautopf (2), der an einer Seitenwand (6) eine T-förmige Einhängeöffnung aufweist, welche durch einen parallel zur Topfachse (M) verlaufenden Längsschlitz (7) und einen dazu rechtwinklig verlaufenden Querschlitz (8) gebildet ist, wobei der Längsschlitz (7) an seinem dem Querschlitz (8) abgewandten Ende offen ist,
**dadurch gekennzeichnet,**
**dass** im Einbautopf (2) ein Schieber (4) quer zum Längsschlitz (7) verschiebbar gelagert ist, wobei an dem Schieber (4) ein Längsschlitz (10) ausgebildet ist, der parallel zum Längsschlitz (7) des Einbautopfes (2) verläuft und an seinem dem Querschlitz (8) des Einbautopfes (2) abgewandten Ende offen ist sowie in einer Mittenstellung des Schiebers (4) zusammen mit dem Längsschlitz (7) des Einbautopfes (2) einen gemeinsamen Einführschlitz bildet, und dass der Schieber (4) in der Mittenstellung und/oder in hierzu beiderseitig querverschobenen Endstellungen mit dem Einbautopf (2) verrastbar ist.

2. Tablarträger nach Anspruch 1, **dadurch gekennzeichnet, dass** der Längsschlitz (10) des Schiebers (4) auf Höhe des Querschlitzes (8) des Einbautopfes (2) in einer kreisrunden Öffnung (11) endet.

3. Tablarträger nach Anspruch 2, **dadurch gekennzeichnet, dass** der Längsschlitz (10) des Schiebers (4) am Übergang zu der kreisrunden Öffnung (11) zu beiden Seiten jeweils eine Rastnase (12) aufweist.

4. Tablarträger nach einem der vorhergehenden Ansprüche, **dadurch gekennzeichnet, dass** sich der Längsschlitz (10) des Schiebers (4) ausgehend von seinem offenen Ende in Richtung auf sein anderes Ende hin verjüngt.

5. Tablarträger nach einem der vorhergehenden Ansprüche, **dadurch gekennzeichnet, dass** der Einbautopf (2) und der Schieber (4) Rastnasen (13) und Rastaufnahmen (14) zum gegenseitigen Verrasten in der Mittenstellung und/oder in den querverschobenen Endstellungen aufweisen.

6. Tablarträger nach einem der vorhergehenden Ansprüche, **dadurch gekennzeichnet, dass** die Breiten der Längsschlitze (7, 10) gleich oder zumindest annähernd gleich sind.

7. Tablarträger nach einem der vorhergehenden Ansprüche, **dadurch gekennzeichnet, dass** der Schieber (4) an dem offenen Ende seines Längsschlitzes (10) eine Aufnahmeöffnung (19) aufweist.

8. Tablarträger nach einem der vorhergehenden Ansprüche, **dadurch gekennzeichnet, dass** der Einbautopf (2) mantelseitig umlaufende Rippen (31) aufweist.

9. Tablarträger nach einem der vorhergehenden Ansprüche, **dadurch gekennzeichnet, dass** der Einbautopf (2) radial nach außen vorstehende Rastfedern aufweist.

10. Tablarträger nach einem der vorhergehenden Ansprüche, **dadurch gekennzeichnet, dass** der Schieber (4) unverlierbar im Einbautopf (2) gehalten ist.

11. Tablarträger nach einem der vorhergehenden Ansprüche, **dadurch gekennzeichnet, dass** der Einbautopf (2) und der Schieber (4) über eine oder mehrere Sollbruchstellen (30) in einem Arbeitsgang zusammenhängend gefertigt sind.

12. Tablarträger nach einem der vorhergehenden Ansprüche, **dadurch gekennzeichnet, dass** der Einbautopf (2) und der Schieber (4) im Spritzgussverfahren aus Kunststoff gefertigt sind.

13. Tablaranordnung mit einem Tablar (40), das an seinen beiden Tablarenden beidseitig jeweils einen Tablarträger (1) nach einem der vorhergehenden Ansprüche aufweist, und mit vier Montagebolzen (15), in denen das Tablar (1) mit seinen vier Tablarträgern (1) eingehängt ist, wobei sich die Schieber (4) der an dem einen Tablarende vorgesehenen Tablarträger (1) in der Mittenstellung befinden und sich die Schieber (4) der an dem anderen Tablarende vorgesehenen Tablarträger (1) in ihrer in Richtung zu den anderen Tablarträgern (1) hin querverschobenen Endstellung befinden, in der der Tablarträger (1) an seinem Montagebolzen (15) entgegen der Einhängerichtung verriegelt ist.

## Claims

1. Shelf carrier (1) comprising an insertion pot (2), having a T-shaped suspension opening on a side wall (6), the T-shaped suspension opening being formed by a longitudinal slit (7) extending parallel to the pot axis (M) and by a transverse slit (8) extending perpendicularly thereto, the longitudinal slit (7) being open at the end thereof facing away from the transverse slit (8),
**characterized in that**
a slider (4) is supported in the insertion pot (2) in such a fashion that it can be displaced transversely to the longitudinal slit (7), wherein a longitudinal slit (10) is formed on the slider (4), which extends parallel to the longitudinal slit (7) of the insertion pot (2) and is open at its end facing away from the transverse slit (8) of the insertion pot (2), and forms in a center position of the slider (4) a common insertion slit together with the longitudinal slit (7) of the insertion pot (2), and that the slider (4) can be locked with the insertion pot (2) in the center position and/or in end positions transversely shifted to both sides of the center position.

2. Shelf carrier according to claim 1, **characterized in that** the longitudinal slit (10) of the slider (4) terminates in a circular opening (11) at the level of the transverse slit (8) of the insertion pot (2).

3. Shelf carrier according to claim 2, **characterized in that** the longitudinal slit (10) of the slider (4) has one detent (12) on each side at the transition to the circular opening (11).

4. Shelf carrier according to any one of the preceding claims, **characterized in that** the longitudinal slit (10) of the slider (4) tapers from its open end towards its other end.

5. Shelf carrier according to any one of the preceding claims, **characterized in that** the insertion pot (2) and the slider (4) have detents (13) and locking seats (14) for mutual locking in the center position and/or in the transversely shifted end positions.

6. Shelf carrier according to any one of the preceding claims, **characterized in that** the widths of the longitudinal slits (7, 10) are identical or at least approximately identical.

7. Shelf carrier according to any one of the preceding claims, **characterized in that** the slider (4) has an aperture (19) at the open end of its longitudinal slit (10).

8. Shelf carrier according to any one of the preceding claims, **characterized in that** the insertion pot (2) has circumferential ribs (31) on the circumferential surface.

9. Shelf carrier according to any one of the preceding claims, **characterized in that** the insertion pot (2) has detent springs that project in a radial outward direction.

10. Shelf carrier according to any one of the preceding claims, **characterized in that** the slider (4) is undetachably retained in the insertion pot (2).

11. Shelf carrier according to any one of the preceding claims, **characterized in that** the insertion pot (2) and the slider (4) are produced in one work step such that they are connected via one or more predetermined breaking points (30).

12. Shelf carrier according to any one of the preceding claims, **characterized in that** the insertion pot (2) and the slider (4) are produced from plastic material in an injection-molding process.

13. Shelf arrangement with a shelf (40) having one shelf carrier (1) on each side of the two shelf ends according to any one of the preceding claims, and comprising four mounting bolts (15), in which the shelf (1) is suspended with its four shelf carriers (1), wherein the sliders (4) of the shelf carriers (1) provided at one shelf end are located in the center position, and the sliders (4) of the shelf carriers (1) provided at the other shelf end are in their end positions transversely shifted towards the other shelf carriers (1), in which end position the shelf carrier (1) is locked on its mounting bolt (15) in a direction opposite to the insertion direction.

## Revendications

1. Support de tablette (1), avec un pot encastrable (2) qui présente sur une paroi latérale (6) une ouverture d'accrochage en forme de T qui est formée par une fente longitudinale (7) s'étendant parallèlement à l'axe (M) du pot et par une fente transversale (8) s'étendant perpendiculairement à la précédente, sachant que la fente longitudinale (7) est ouverte à son extrémité opposée à la fente transversale (8), **caractérisé en ce qu'**un verrou coulissant (4) est monté dans le pot encastrable (2) à coulissement transversalement à la fente longitudinale (7), sachant que le verrou coulissant (4) présente une fente longitudinale (10), qui s'étend parallèlement à la fente longitudinale (7) du pot encastrable (2), qui est ouverte à son extrémité opposée à la fente transversale (8) du pot encastrable (2) et qui, dans une position centrale du verrou coulissant (4), forme conjointement avec la fente longitudinale (7) du pot encastrable (2) une fente d'introduction commune, et **en ce que** le verrou coulissant (4) peut être assemblé par enclenchement au pot encastrable (2) dans la position centrale et/ou dans des positions finales déplacées transversalement de part et d'autre par rapport à celle-ci.

2. Support de tablette selon la revendication 1, **caractérisé en ce que** la fente longitudinale (10) du verrou coulissant (4) se termine par une ouverture circulaire (11) à hauteur de la fente transversale (8) du pot encastrable (2).

3. Support de tablette selon la revendication 2, **caractérisé en ce que** la fente longitudinale (10) du verrou coulissant (4) présente un ergot d'enclenchement respectif (12) de part et d'autre à la transition vers l'ouverture circulaire (11).

4. Support de tablette selon l'une des revendications précédentes, **caractérisé en ce que** la fente longitudinale (10) du verrou coulissant (4), en partant de son extrémité ouverte, se rétrécit en direction de son autre extrémité.

5. Support de tablette selon l'une des revendications précédentes, **caractérisé en ce que** le pot encastrable (2) et le verrou coulissant (4) présentent des ergots d'enclenchement (13) et des logements d'enclenchement (14) pour leur assemblage mutuel par enclenchement dans la position centrale et/ou dans les positions finales transversalement déplacées.

6. Support de tablette selon l'une des revendications précédentes, **caractérisé en ce que** les largeurs des fentes longitudinales (7, 10) sont identiques ou au moins approximativement identiques.

7. Support de tablette selon l'une des revendications précédentes, **caractérisé en ce que** le verrou coulissant (4) présente une ouverture réceptrice (19) à l'extrémité ouverte de sa fente longitudinale (10).

8. Support de tablette selon l'une des revendications précédentes, **caractérisé en ce que** le pot encastrable (2) présente sur son enveloppe des nervures périphériques (31).

9. Support de tablette selon l'une des revendications précédentes, **caractérisé en ce que** le pot encastrable (2) présente des languettes d'enclenchement faisant saillie radialement vers l'extérieur.

10. Support de tablette selon l'une des revendications précédentes, **caractérisé en ce que** le verrou coulissant (4) est maintenu de manière imperdable dans le pot encastrable (2).

11. Support de tablette selon l'une des revendications précédentes, **caractérisé en ce que** le pot encastrable (2) et le verrou coulissant (4) sont fabriqués en une opération en étant solidarisés par l'intermédiaire d'un ou plusieurs points (30) destinés à la rupture.

12. Support de tablette selon l'une des revendications précédentes, **caractérisé en ce que** le pot encastrable (2) et le verrou coulissant (4) sont fabriqués en matière plastique par moulage par injection.

13. Système de tablette, avec une tablette (40) qui présente de part de d'autre à chacune de ses deux extrémités de tablette un support de tablette respectif (1) selon l'une des revendications précédentes, et avec quatre axes de montage (15) dans lesquels la tablette (40) est accrochée par ses quatre supports de tablette (1), sachant que les verrous coulissants (4) des supports de tablette (1) prévus à l'une des extrémités de la tablette se trouvent dans la position centrale et que les verrous coulissants (4) des supports de tablette (1) prévus à l'autre extrémité de la tablette se trouvent dans leur position finale déplacée transversalement en direction des autres supports de tablette (1), position dans laquelle le support de tablette (1) est verrouillé sur son axe de montage (15) à l'encontre de la direction d'accrochage.
